# DEMANDE DE BREVET EUROPEEN

(11) **EP 3 290 088 A1**
(43) Date de publication de la demande: **07.03.2018**
(21) Numéro de dépôt: 17188928.0
(22) Date de dépôt: 01.09.2017
(51) Int. Cl.: A63B 21/078, A63B 22/20, A63B 21/00

(54) **DISPOSITIF DE MUSCULATION AVEC HALTÈRES, À FONCTIONS MULTIPLES**

(30) Priorité: 02.09.2016 FR 1658176; 02.02.2017 FR 1770108
(71) Demandeur: WIITRAINING, 64210 Bidart (FR)
(72) Inventeur: ADRILLON, Bastien, 40100 DAX (FR)
(74) Mandataire: Aquinov

(57) **Abrégé**

L'objet de l'invention est un dispositif de musculation avec haltères, à fonctions multiples, comprenant un socle (10), un banc (16) avec un piètement (18) solidaire dudit socle, caractérisé en ce qu'il comprend deux rails (12G, 12D) définissant un axe XX', deux chariots (26G, 26D) montés mobiles en translation sur lesdits rails, deux montants (24G, 24D) solidaires de ces chariots ainsi que des supports d'haltères (36G, 36D) portés par lesdits montants.

## Description

La présente invention concerne un dispositif de musculation avec haltères, à fonctions multiples.

On sait que les individus sont de plus en plus concernés par la santé, le bien être, ainsi que par l'aspect physique.

La musculation notamment est de plus en plus répandue à tout niveau tant pour des pratiquants souhaitant un entretien des différents muscles, combinée à d'autres disciplines de "fitness" en salle, que pour des pratiquants souhaitant un entraînement plus intensif visant à sculpter le corps par un travail complexe et soutenu.

Les muscles du corps étant extrêmement nombreux, il est nécessaire, pour les faire travailler de façon particulière, d'individualiser ledit travail, et d'utiliser des dispositifs adaptés permettant de prendre de très nombreuses configurations pour effectuer ce travail.

Un autre problème reste l'assistance car dans le cas de charges lourdes, il est nécessaire, par sécurité, qu'un tiers surveille les exercices afin qu'en cas de faiblesse, une assistance puisse être apportée par ledit tiers.

De plus, dans le cas des exercices avec haltères, d'autant plus s'ils sont de poids élevé, les mouvements parasites restent non satisfaisants, notamment au moment de prendre ou de reposer lesdits haltères sur leurs supports. Les poignets, avant-bras et coudes sont fortement sollicités.

Les haltères sont généralement transportés et posés au sol en attendant de procéder aux exercices et il est rare de les pré positionner sur des supports comme cela est régulièrement fait dans le cas des barres chargées.

On connaît le brevet américain US 5 971 898 qui décrit des reposes haltères, positionnés latéralement, mobiles en translation sur des rails de guidage par rapport à un banc d'accueil du pratiquant.

Par contre, un tel support n'a aucune rotation du support d'haltères et de ce fait il n'est pas possible de placer les haltères de façon adaptée suivant les différents exercices à réaliser.

Le brevet US 2005/009671 décrit la présence de supports d'haltères sur un bâti de musculation, et ces supports d'haltères sont orientables en rotation du fait d'un montage avec une seule vis sur un bâti mais il n'y a aucun montage à pivotement. Pour modifier l'angle de pivotement, il est nécessaire de dévisser la vis de maintien, d'ajuster l'angle et de revisser.

Ainsi, suivant ce document, il n'est pas possible de remettre en place les haltères après un exercice couché par exemple et de faire pivoter les supports pour pouvoir sortir du banc sans être perturbé par la présence desdits haltères.

La présente invention propose un dispositif de musculation avec haltères permettant de très nombreux agencements avec une très grande modularité si bien que le pratiquant peut effectuer de très nombreux exercices en évitant les mouvements parasites ou impossibles du fait des degrés de liberté du squelette.

La présente invention est proposée suivant trois modes de réalisation :
- un banc fixe, des poteaux mobiles en translation comme en inclinaison,
- un banc mobile en translation, des poteaux fixes en translation et mobiles en inclinaison, des reposes-haltères mobiles en translation et en rotation,
- un banc, mobile en translation et en rotation, des poteaux fixes en translation et mobiles en inclinaison avec des reposes haltères mobiles en translation et fixes en rotation.

Le dispositif selon la présente invention est d'une grande compacité en regard de l'importante modularité et s'applique à toutes les législations.

Le dispositif de musculation selon la présente invention est maintenant décrit en détail suivant les trois modes de réalisation, de façon non limitative, les différents dessins montrant :
- Figure 1 : une vue en perspective du dispositif complet, selon un premier mode de réalisation,
- Figure 2 : une vue du dispositif de la figure 1 dans une configuration avec le banc en position horizontale,
- Figure 3 : une vue du dispositif de la figure 1 dans une configuration avec le dossier du banc en position inclinée,
- Figure 4 : une vue du dispositif de la figure 1 dans une configuration avec le dossier du banc en position verticale.
- Figure 5 : une vue en perspective du dispositif complet selon un troisème mode de réalisation,
- Figure 6 : une vue du dispositif de la figure 5 dans une configuration avec le banc en position horizontale,
- Figure 7 : une vue du dispositif de la figure 5 dans une configuration avec le dossier en position inclinée ou verticale et face aux montants.

Le dispositif de musculation est maintenant décrit suivant la figure 1.

Sur cette figure 1, on a représenté un socle 10 comprenant deux rails 12G et 12D longitudinaux définissant un axe longitudinal XX', X étant l'arrière du dispositif et X' étant l'avant dudit dispositif.

Ce socle 10 comprend également des éléments latéraux 14 de stabilisation en l'occurrence un arc de cercle disposé à l'arrière du socle.

Le dispositif comprend en outre un banc 16 destiné à recevoir le pratiquant, ledit banc étant orienté avec son axe longitudinal parallèle à l'axe XX'. Ce banc 16 comprend un piètement 18 solidaire du socle de façon à disposer d'un ensemble monolithique et d'un plan de banc comprenant une assise 20-1 et un dossier 20-2.

Les deux parties, assise 20-1 et dossier 20-2, sont généralement mobiles en pivotement chacune par rapport au piètement 18 de façon à permettre une modification de l'angle de chacune des deux parties par rapport audit piètement, en fonction de l'exercice à pratiquer. Le piètement et les parties assise /dossier sont disposés entre les deux rails, de façon avantageuse, en position centrée.

Un ou des racks 22 à haltères, en l'occurrence deux racks 22G et 22D sont généralement disposés à l'arrière du dispositif, dans une zone de non évolution. Ces racks supportent les jeux d'haltères de différents poids.

Le dispositif est complété par des supports verticaux 24 sous forme de montants 24G, 24D. Ces montants comportent avantageusement à chacun de leur pieds, un chariot 26G, 26D.

Ce chariot 26G, 26D est de forme conjuguée de celle de chacun des rails si bien que lesdits montants peuvent prendre toute position intermédiaire en translation entre l'arrière et l'avant des rails.

Chaque chariot 26G, 26D assure la retenue du montant qui, lui, est solidarisé par rapport au rail, tant en basculement avant/arrière qu'en basculement latéral gauche/droite.

Chaque chariot est de section en U renversé, la base dudit U coulissant sur les rails et des brides reliant les ailes, coulissant sous les rails.

Le chariot pourrait également prendre la forme d'un fourreau, de section enveloppante, superposable à celle du rail.

Dans le mode de réalisation perfectionné selon la présente invention, chaque montant est immobilisé en position verticale mais comprend aussi une position déverrouillée. Il est alors prévu, dans la position déverrouillée, des moyens 28 de basculement limité des montants. Ces moyens 28G et 28D de basculement limité comprennent un axe 30G, 30D de pivotement de chaque montant, ces axes étant orientés perpendiculairement à l'axe XX' de façon à permettre un basculement limité de chaque montant d'un angle α donné vers l'avant par rapport à la verticale et d'un angle β donné vers l'arrière par rapport à la verticale, en l'occurrence les deux angles α et β peuvent être égaux et de valeur comprise entre 15° et 30° pour donner un ordre d'idée.

Ces angles sont ajustables au moyen de butées 34-1G et 34-2G, 34-1D et 34-2D comprenant par exemple chacune une vis de réglage passant à travers lesdites butées. Chaque vis sert de butée venant en appui sur la surface supérieure du chariot.

Tout autre forme de butées, notamment des crémaillères circulaires, serait adaptée. Il est aussi possible de prévoir des angles pré déterminés en fonction des exercices connus et les plus pratiqués.

De même, le point de reprise des efforts sur les montants peut être situé plus haut que représenté schématiquement sur les dessins, ceci étant à la portée de l'homme de l'art qui assure le dimensionnement, l'agencement devant veiller à ne pas empiéter sur la zone d'évolution.

Chaque montant 24G, 24D comprend des supports 36 d'haltères, mobiles en translation le long desdits montants, dans le cas présent, des supports 36G et 36D ainsi que des contrepoids 37G et 37D associés auxdits supports.

Chaque support d'haltère 36G et 36D comprend une platine 38G, 38D et se trouve solidaire d'un manchon 40G, 40D. Chaque manchon 40G, 40D est mobile en translation sur le montant 24G, 24D qui porte ledit support d'haltère. Des moyens de blocage en position, non représentés, sont prévus pour immobiliser ledit manchon à une hauteur donnée, par exemple une goupille et une échelle de trous, ménagée le long du montant pour les plus simples ou des patins de freinage autobloquants, plaqués par un ressort avec une capacité de freinage proportionnelle aux besoins : plus la charge est lourde, plus le freinage est important.

Chaque support d'haltère 36G et 36D et son contrepoids 37G et 37D associé, comprend des moyens de liaison 42G, 42D avec le manchon qui le porte, moyens de liaison qui sont mobiles en rotation, dans un plan perpendiculaire à l'axe du montant et donc à l'axe du manchon.

Chaque platine 38G, 38D est, de façon perfectionnée, composée de deux demi-platines 38G-1, 38G-2 et 38D-1, 38D-2 laissant un espace libre E de préhension, de largeur sensiblement égale au passage d'une main et/ou d'un poignet/avant-bras. Cet agencement important permet de saisir l'haltère, avec une position parfaitement ergonomique en regard de l'exercice à réaliser. Il en est de même à la remise en place de chaque haltère sur son support, après exercice.

Chaque demi-platine comprend, de façon connue, des moyens de retenue des haltères sur lesdites demi-platines, par exemple des dépressions ménagées à la surface desdites platines, dépressions dans lesquelles se positionnent les parties lourdes des haltères, généralement des disques, disposés aux extrémités d'une poignée, ladite poignée se trouvant alors centrée sur l'espace libre E de préhension. Les dépressions peuvent être remplacées ou complétées par des rebords adaptés et en l'occurrence, les moyens de retenue sont constitués d'un profil en L de façon à assurer un blocage de chaque haltère dans la direction dans laquelle le pratiquant ne peut pas assurer ce blocage. Avantageusement les disques des haltères peuvent présenter une forme polygonale pour améliorer la stabilité.

La mise en oeuvre du dispositif de musculation selon la présente invention se déroule de la façon qui est maintenant décrite en regard des figures 2, 3 et 4.

Selon une première configuration, les montants sont translatés sur l'arrière du dispositif par déplacement des chariots vers l'arrière du socle.

Le pratiquant positionne le banc horizontalement tant pour l'assise que pour le dossier. Il peut même prévoir une inclinaison négative du dossier 20-2.

Le pratiquant règle en hauteur chaque support d'haltères 36G et 36D, une règle éventuellement intégrée au montant permettant de positionner lesdits supports à la même hauteur.

Les supports d'haltères 36G, 36D sont alors orientés vers l'avant, les contrepoids 37G, 37D vers l'arrière.

Le pratiquant saisit le jeu d'haltères qui lui convient dans les racks 22G, 22D puis vient disposer chacune des haltères sur la platine 38G, 38D correspondante des supports d'haltères 36G et 36D. Les contrepoids 37G, 37D font basculer les montants vers l'arrière, suivant l'angle permis par les moyens de réglage en inclinaison et les maintiennent dans cette position.

Le pratiquant peut alors prendre place sur le banc et il n'a eu besoin d'aucune assistance.

Le pratiquant fait alors pivoter chacun des montants vers l'avant, pour saisir ensuite chaque haltère dans de bonnes conditions. Il lui suffit de passer chaque main dans l'espace E pour saisir la poignée centrale de chaque haltère. L'haltère est parfaitement positionné et le pratiquant a son poignet et son avant-bras parfaitement alignés si bien que même en cas de lourde charge, les mouvements de l'ensemble des muscles du corps, dos et jambes compris sont satisfaisants.

Dès que les haltères sont retirés de leur platine 38G, 38D, les supports d'haltères 36G et 36D basculent vers l'arrière, sans encombrer la zone d'évolution du pratiquant, sous l'effet des contrepoids.

Le pratiquant peut alors effectuer les séries d'exercices souhaités et possibles dans cette configuration, en évitant les traumatismes.

Lorsque la série est terminée, le pratiquant conserve les haltères en position haute et bascule les bras tendus ou sensiblement tendus, vers l'arrière pour reposer les haltères sur leurs platines.

Lorsque le pratiquant souhaite effectuer des exercices avec le dossier incliné, par exemple des exercices de développé-couché, décliné, incliné, il procède aux réglages d'inclinaison dudit dossier et de l'assise, par exemple pour des exercices de développé-couché, le banc sera horizontal.

Le pratiquant règle ensuite en translation les deux chariots en les avançant de façon à les positionner par rapport au siège en position inclinée car le pratiquant se trouvera dans une position avancée par rapport aux supports. Des repères sur les rails permettent de déterminer immédiatement la position adaptée, en fonction de l'inclinaison du siège.

Le pratiquant règle ensuite la hauteur des deux supports d'haltères 36G et 36D, choisit le jeu d'haltères qui lui convient pour les exercices à venir.

Une fois en place, le pratiquant procède à ses séries d'exercices. Les montants sont systématiquement ramenés en position inclinée afin de dégager la zone d'évolution.

Lors d'autres exercices encore, comme des exercices de développé-épaules la configuration nécessite de disposer des haltères en position frontale, avec dossier vertical.

Le pratiquant règle en translation les deux chariots des deux montants vers l'avant par translation des chariots. Les montants sont devant le siège qui est en position à 90°, le dossier étant vertical et donc l'assise en position horizontale.

Dans ce cas, les supports d'haltères 36G et 36D sont orientés vers l'arrière par rapport aux montants, en face du pratiquant assis sur son assise et les contrepoids 37G et 37D sont orientés vers l'avant, l'ensemble ayant été pivoté.

Les montants sont déverrouillés et les moyens de limitation d'inclinaison sont réglés de façon adaptée.

Lorsque les supports d'haltères 36G et 36D sont orientés vers l'arrière, les contrepoids 37G et 37D sont orientés vers l'avant et les montants à vide ou en charge sont basculés vers l'avant en position stable.

Le pratiquant peut ensuite prendre place sur le banc. Le pratiquant saisit les haltères de façon normale pour l'exercice et tire vers lui pour que les haltères viennent à hauteur des épaules par exemple, en faisant basculer les montants, à l'encontre de la résultante des forces liée aux poids des haltères et aux contrepoids.

Dès lors le pratiquant dispose de ses haltères exactement au bon endroit pour pouvoir procéder à ses exercices sans avoir à solliciter d'autres muscles, la charge étant trop lourde pour certains de ses muscles, le squelette ne permettant pas non plus d'exercer un effort sous charge au-delà de certains angles.

On note aussi que le fait de disposer des reposes haltères à proximité immédiate, exactement positionnés, en attente, permet au pratiquant d'aller plus avant dans ses exercices car il sait qu'il n'aura pas à faire un dernier effort, dans une position non académique, pour reposer ses haltères au sol comme dans les pratiques de l'art antérieur.

Les haltères en fin d'exercice sont replacés sur leurs supports, le pratiquant conservant les bras tendus et réalisant un léger pivotement vers l'avant jusqu'aux platines.

Le dispositif permet ainsi de procéder à des exercices spécifiques aux haltères, en effectuant des mouvements justes et uniquement ces mouvements-là, sans mouvements parasites lors de la prise des haltères et lors de la pose des haltères. La mise en place dans les reposes haltères initialement est facilitée par le fait qu'il s'agit d'un haltère par un haltère, tout comme la dépose d'ailleurs, évitant les traumatismes.

Ce mode de réalisation peut être décliné en un deuxième mode avec les mêmes éléments à savoir deux montants avec des supports d'haltères montés mobiles en translation sur chacun des poteaux mais aussi en rotation. La modification porte sur le banc qui est monté coulissant sur son rail et donc mobile en translation. Le rail est dépassant d'un côté et de l'autre des poteaux qui sont alors fixes de façon à pouvoir disposer du banc de dos aux poteaux ou face auxdits poteaux.

Cet agencement permet de réaliser tous les exercices comme précédemment, l'encombrement en longueur étant plus important.

L'invention est maintenant décrite suivant un troisième mode de réalisation en regard des figures 5, 6 et 7. Les références identiques portent les mêmes références augmentées de 100. Sur la figure 5, le dispositif comprend un socle 110 comprenant deux rails fixes 112G et 112D longitudinaux définissant un axe XX', X étant l'arrière du dispositif et X' étant l'avant dudit dispositif.

Ce socle 110 comprend également des éléments latéraux 114 de stabilisation.

Le dispositif comprend en outre un banc 116 destiné à recevoir le pratiquant, ledit banc étant orienté avec son axe longitudinal parallèle à l'axe XX'. Ce banc 116 comprend un piètement 118 monté mobile en translation par rapport au socle de façon à permettre une translation du banc par rapport aux rails et mobile en rotation de façon à pouvoir prendre au moins deux positions à 180°, suivant la direction XX' ou X'X.

Les moyens de déplacement en translation et en rotation sont, par exemple, un rail à crans pour le sens XX' et inversement mais aussi une platine double avec roulements interposés et crantage de blocage en position. Ceci permet de tourner le siège de façon horaire ou anti horaire, indifféremment.

Le banc 116 comprend, lui, une assise 120-1 et un dossier 120-2, comme précédemment.

Les deux parties, assise 120-1 et dossier 120-2, sont mobiles en pivotement chacune par rapport à un axe transversal à l'axe XX', de façon à permettre une modification de l'angle de chacune des deux parties par rapport audit piètement, en fonction de l'exercice à pratiquer, ceci de façon parfaitement connue.

Le dispositif est complété par des supports verticaux 124 sous forme de montants 124G, 124D. Ces montants sont montés fixes en translation sur les rails sur lesquels ils sont montés.

Dans ce second mode de réalisation selon la présente invention, chaque montant comprend en pied des moyens 128 de basculement limité des montants. Ces moyens 128G et 128D de basculement limité comprennent un axe 130G, 130D de pivotement de chaque montant, ces axes étant orientés perpendiculairement à l'axe XX' de façon à permettre un basculement limité de chaque montant d'un angle α donné vers l'avant par rapport à la verticale et d'un angle β donné vers l'arrière par rapport à la verticale, en l'occurrence les deux angles α et β peuvent être égaux et de valeur comprise entre 15° et 30° pour donner un ordre d'idée dans ce troisième mode de réalisation également.

Ces angles sont ajustables au moyen de butées 134-1G et 134-2G, 134-1D et 134-2D comprenant par exemple chacune une vis de réglage passant à travers lesdites butées. Chaque vis sert de butée, venant en appui sur la surface supérieure du pied du montant.

Tout autre forme de butées, notamment des crémaillères circulaires, serait adaptée. Il est aussi possible de prévoir des angles pré déterminés en fonction des exercices connus et les plus pratiqués.

Chaque montant 124G, 124D comprend des supports d'haltères 136, mobiles en translation le long desdits montants, dans le cas présent, des supports 136G et 136D ainsi que des contrepoids 137G et 137D associés auxdits supports.

Chaque support d'haltère 136G et 136D comprend une platine 138G, 138D et se trouve solidaire d'un manchon 140G, 140D. Chaque manchon 140G, 140D est mobile en translation sur le montant 124G, 124D qui porte ledit support d'haltère. Des moyens de blocage en position, non représentés, sont prévus pour immobiliser ledit manchon à une hauteur donnée, par exemple une goupille et une échelle de trous, ménagée le long du montant pour les plus simples ou des patins de freinage autobloquants, plaqués par un ressort avec une capacité de freinage proportionnelle aux besoins : plus la charge est lourde, plus le freinage est important. Chaque platine 138G, 138D est, de façon perfectionnée, composée chacune de deux demi-platines 138G-1, 138G-2 et 138D-1, 138D-2 laissant un espace libre E de préhension, de largeur sensiblement égale au passage d'une main et/ou d'un avant-bras. Cet agencement important permet de saisir l'haltère, avec une position parfaitement ergonomique en regard de l'exercice à réaliser. Il en est de même à la remise en place de chaque haltère sur son support, après exercice.

Comme pour le premier mode de réalisation, chaque demi-platine comprend des moyens de retenue des haltères sur lesdites demi-platines, par exemple des dépressions ménagées à la surface desdites platines, dépressions dans lesquelles se positionnent les parties lourdes des haltères, généralement des disques, disposés aux extrémités d'une poignée, ladite poignée se trouvant alors centrée sur l'espace libre E de préhension. Les dépressions peuvent être également comme précédemment, remplacées ou complétées par des rebords adaptés et en l'occurrence, les moyens de retenue sont constitués d'un profil en L de façon à assurer un blocage de chaque haltère dans la direction dans laquelle le pratiquant ne peut pas assurer ce blocage. Avantageusement les haltères peuvent présenter une forme polygonale des parties lourdes pour améliorer la stabilité.

La mise en oeuvre du dispositif de musculation selon la présente invention se déroule de la façon qui est maintenant décrite en regard des figures 6 et 7 en plus de la figure 5. L'utilisateur se positionne avec le siège dans la position représentée sur la figure 5 dans laquelle le dossier est en position inclinée et les montants sont au droit du dossier, l'utilisateur regardant à l'opposé des montants support des haltères.

L'utilisateur prend la précaution de régler la hauteur des supports, la position du siège en translation, la hauteur par rapport au sol, en fonction de sa morphologie.

Les haltères étant sur les supports, l'utilisateur saisit les haltères de façon habituelle, tire sur lesdits haltères/supports/montants, ce qui fait basculer l'ensemble vers l'avant en fonction des besoins de l'utilisateur qui n'a encore pas à reprendre la charge des haltères.

Ensuite l'utilisateur soulève les haltères et pratique ses exercices dans les meilleures conditions. Dès le soulèvement des haltères et donc leur dégagement des supports, les montants/supports reprennent leur position initiale, dégageant la zone d'exercice.

Après sa série, l'utilisateur conserve les bras tendus et bascule légèrement les bras vers l'arrière, sans effort et dépose les haltères sur leurs supports dans un grand confort du fait de la forme accueillante des supports avec immobilisation desdits haltères et un dégagement très aisé des mains et poignets. Même après un effort important, l'utilisateur n'a plus à poursuivre l'effort pour la dépose, consacrant toute l'intensité musculaire à l'exercice.

Sur la figure 6, l'utilisateur abaisse les supports d'haltères sur les montants et positionne le banc de façon horizontale, assise et dossier dans le même plan. Il prend la précaution de procéder aux réglages habituels.

Comme précédemment les haltères sont à disposition sans que l'utilisateur ait à les soulever du sol, dans une position inconfortable, pouvant induire des troubles musculaires voire plus graves, grâce au basculement des montants/supports/haltères.

La sécurité est totale car il n'y a pas d'effort pour replacer les haltères sur les supports en fin d'exercice.

Le pivotement des montants/supports/haltères s'effectue exactement de la même façon que précédemment.

Sur la figure 7, l'agencement est modifié en ce sens que le banc est reculé et l'assise avec son dossier est pivotée de 180° pour placer l'utilisateur, une fois assis, face aux montants et aux supports d'haltères.

Le dossier du banc est incliné ou vertical suivant les exercices et l'utilisateur.

Le banc est réglé en translation pour placer l'utilisateur dans les meilleures conditions par rapport aux montants.

Les supports sont également réglés en hauteur sur les montants et ces supports sont chargés des haltères.

L'utilisateur tire vers lui les montants/supports/haltères en ayant en mains lesdits haltères, les soulève de leurs supports et procède à sa série d'exercice, les montants/supports reprenant leur position initiale dégageant la zone d'exercice.

## Revendications

1. Dispositif de musculation avec haltères, à fonctions multiples, comprenant un socle (10, 100), un banc (16, 116) avec un piètement (18, 118) solidaire dudit socle avec un axe longitudinal XX', **caractérisé en ce que** les montants (24G, 24D; 124G, 124D) comprennent des supports d'haltères (36G, 36D; 136G, 136D) destinés à recevoir des haltères et les montants (24G, 24D; 124G, 124D) comprennent des moyens (28, 128) de basculement limité, parallèlement à l'axe XX'.

2. Dispositif de musculation avec haltères, à fonctions multiples, selon la revendication 1, **caractérisé en ce que** les montants comprennent un axe (30G, 30D; 130G, 130D) de pivotement de chaque montant, ces axes (30G, 30D; 130G, 130D) étant orientés perpendiculairement à l'axe XX' de façon à permettre un basculement limité de chaque montant d'un angle α donné vers l'avant par rapport à la verticale et d'un angle β donné vers l'arrière par rapport à la verticale.

3. Dispositif de musculation avec haltères, à fonctions multiples, selon la revendication 2, **caractérisé en ce que** l'angle est compris entre 15° et 30°.

4. Dispositif de musculation avec haltères, à fonctions multiples, selon l'une quelconque des revendications précédentes, **caractérisé en ce que** chaque support d'haltères (36G, 36D, 136G, 136D) est muni d'un contrepoids (37G, 37D; 137G, 137D).

5. Dispositif de musculation avec haltères, à fonctions multiples selon l'une quelconque des revendications précédentes, **caractérisé en ce que** chaque support d'haltères (36G, 36D; 136G, 136D) est solidaire d'un manchon (40G, 40D; 140G, 140D) monté mobile en translation sur un montant (24G, 24D; 124G, 124D) correspondant.

6. Dispositif de musculation avec haltères, à fonctions multiples, selon la revendication 5, **caractérisé en ce que** chaque support d'haltères (36G, 36D; 136G, 136D) comprend des moyens de liaison (42G, 42D; 142G, 142D) avec le manchon (40G, 40D; 140G, 140D), moyens de liaison qui sont mobiles en rotation, dans un plan perpendiculaire à l'axe du montant qui le porte.

7. Dispositif de musculation avec haltères, à fonctions multiples, selon l'une quelconque des revendications précédentes, **caractérisé en ce qu'**il comprend deux rails (12G, 12D) deux chariots (26G, 26D) montés mobiles en translation sur lesdits rails, les deux montants (24G, 24D) étant solidaires de ces chariots.

8. Dispositif de musculation avec haltères, à fonctions multiples, selon l'une quelconque des revendications précédentes, **caractérisé en ce que** le banc (16) est monté mobile en tra nslation.

9. Dispositif de musculation avec haltères, à fonctions multiples, selon l'une quelconque des revendications précédentes, **caractérisé en ce que** le banc (16) est monté mobile en translation le long de l'axe XX', de part et d'autre desdits montants.

10. Dispositif de musculation avec haltères, à fonctions multiples, selon l'une quelconque des revendications 1 à 7, **caractérisé en ce que** le banc (116) est monté mobile en translation et en rotation.

11. Dispositif de musculation avec haltères, à fonctions multiples, selon l'une quelconque des revendications précédentes, **caractérisé en ce que** le socle (10) comprend des éléments latéraux (14) de stabilisation.

12. Dispositif de musculation avec haltères, à fonctions multiples, selon l'une quelconque des revendications précédentes, **caractérisé en ce que** chaque support d'haltère (36G, 36D) comprend une platine (38G, 38D) et chaque platine (38G, 38D) comprend deux demi-platines (38G-1, 38G-2 et 38D-1, 38D-2) laissant un espace libre E de préhension.

13. Dispositif de musculation avec haltères, à fonctions multiples, selon l'une quelconque des revendications précédentes, **caractérisé en ce que** le banc (16, 116) comprend une assise (20-1, 120-1) et un dossier (20-2, 120-2).
